# EUROPÄISCHE PATENTSCHRIFT

(11) **EP 1 381 124 B1**
(45) Veröffentlichungstag und Bekanntmachung des Hinweises auf die Patenterteilung: **08.06.2011**
(21) Anmeldenummer: 03014806.8
(22) Anmeldetag: 30.06.2003
(51) Int. Cl.: H01R 43/055

(54) **Crimppresse mit Kontaktzuführung**
Crimping press with contact feeding
Presse de sertissage avec aménagement de contact

(30) Priorität: 10.07.2002 EP 02405584
(43) Veröffentlichungstag der Anmeldung: 14.01.2004
(73) Patentinhaber: Komax Holding AG, 6036 Dierikon (CH)
(72) Erfinder: Imgrüt, Peter, Dipl.-Ing., 6340 Baar (CH); Meisser, Claudio, Dipl.-Ing., 6330 Cham (CH)
(74) Vertreter: Blöchle, Hans

(56) Entgegenhaltungen:
- EP-A- 0 711 010
- DE-C- 19 714 965
- FR-A1- 2 607 977
- US-A- 4 784 262

## Beschreibung

Die Erfindung betrifft eine Crimppresse zur Herstellung einer Crimpverbindung mittels eines Oberwerkzeuges und eines Unterwerkzeuges, wobei das Oberwerkzeug mit einer linearen Bewegung einen auf dem Unterwerkzeug auflegbaren Crimpkontakt mit einem Leiterende vercrimpt.

Bei den herkömmlichen Crimpwerkzeugen sind die Teile für den Kontaktvorschub, das feststehende Unterwerkzeug und das darüber in einer Führung beweglich angeordnete Oberwerkzeug als Einheit ausgeführt. Dabei werden die Kontakte horizontal oder bogenförmig zugeführt, was eine relativ breite Bauweise zur Folge hat. Um die auf Rollen aufgespulten Crimpkontakteder Presse zuzuführen sind aufwendige Aufbauten an der Kabelverarbeitungsmaschine notwendig. Diese Faktoren führen bei der konventionellen Werkzeugtechnik zu einem grossen Platzbedarf pro Crimppresse mit Werkzeug und Kontaktzuführung und einer langen Umrüstzeit, wenn die leere Kontaktrolle ersetzt oder ein anderer Kontakttyp verarbeitet werden soll.

Aus der Schrift JP 07320843 ist eine Crimppresse bekannt geworden, bei der gegurtete Crimpkontakte verarbeitet werden. Ein Crimpstempel stellt zusammen mit einem Amboss eine Pressverbindung zwischen einem Crimpkontakt und einem Kabel her. Die gegurteten Crimpkontakte werden auf einer kreisförmigen Kontkatführung zugeführt, wobei ein Vorschubfinger den Kontaktgurt vorwärts bewegt.

Ein Nachteil der bekannten Einrichtung liegt darin, dass beim Wechsel des Crimpwerkzeuges oder beim Wechsel des Kontaktgurtrolle lange Stillstandszeiten entstehen. Ausserdem ist der Platzbedarf bei nebeneinander angeordneten Crimppressen wegen den seitlichen Presseaufbauten gross.

Eine Crimppresse mit einer einschiebbaren Kassette, die beide Teile eines Crimpwerkzeuges und einen Vorrat an Crimpkontakten aufweist, ist aus Dokument FR-A-2 607 977 bekannt.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Crimppresse zu schaffen, die in der Breite schlank baut, konstruktiv einfach gebaut ist und kurze Werkzeugund Kontaktwechselzeiten ermöglicht.

Vorteilhafte Weiterbildungen der Erfindung sind in den abhängigen Patentansprüchen angegeben.

Bei der erfindungsgemässen Crimppresse ist das Oberwerkzeug mit Crimpstempel eine Einheit, die direkt im Pressenschlitten einsetzbar ist. Das Unterwerkzeug mit Amboss und Kontaktvorschub, die Kontaktrolle und die Kontaktzuführung sind in einer Kassette zusammengefasst, die als Einschub auswechselbar ist. Dabei werden die Crimpkontakte dem Crimpwerkzeug bogenförmig zugeführt, wodurch die Crimppresse schmal baut. Der Platzbedarf in der Breite für eine Crimppresse wird etwa halbiert und die Umrüstzeit wesentlich gesenkt. Durch die mechanische Trennung des Oberwerkzeuges vom Unterwerkzeug muss der Kontaktgurt nicht mehr ausgeschlauft werden. Bei der erfindungsgemässen Crimppresse ist die Crimphöhe programmierbar (variabler unterer Totpunkt). Damit entfällt auch die manuelle Einstellung der Crimphöhe des Crimpwerkzeuges, wie sie bei herkömmlichen Werkzeugen notwendig ist.

In die Aufnahme des Oberwerkzeuges im Pressenschlitten ist ein Kraftsensor für die Crimpkraftüberwachung integriert. Bei herkömmlichen Werkzeugen muss dieser Sensor oberhalb der Kupplung zwischen Pressenschlitten und Werkzeug oder unter der Grundplatte des Werkzeuges eingebaut werden. Das hat zur Folge, dass ausser den tatsächlichen Crimpkräften noch andere Kräfte (Kontaktvorschub, Schnittkräfte für das Abtrennen des Kontaktes vom Trägerstreifen, Reibung etc.) mitgemessen werden. Im Gegensatz dazu werden beim erfindungsgemässen Crimppressenkonzept ausschliesslich die für die Beurteilung der Qualität der Vercrimpung relevanten Kräfte gemessen.

Anhand der beiliegenden Figuren wird die vorliegende Erfindung näher erläutert.

Es zeigen:
Fig. 1
   eine erfindungsgemässe Crimppresse,
Fig. 2
   die Crimppresse gemäss Fig. 1 mit ausgebauter Kassette und ausgebautem Oberwerkzeug,
Fig. 3
   das zusammengebaute Oberwerkzeug von vorne,
Fig. 4
   das Oberwerkzeug in Explosionsdarstellung,
Fig. 5
   eine Werkzeugaufnahme für das Oberwerkzeug,
Fig. 6
   das in die Werkzeugaufnahme eingesetzte Oberwerkzeug,
Fig. 7, Fig. 8 und Fig. 9
   Einzelheiten eines Unterwerkzeuges und
Fig. 10, Fig. 11, Fig. 12
   Einzelheiten der Kassettenpositionierung.

Fig. 1 und Fig. 2 zeigen die erfindungsgemässe Crimppresse CR, wobei Fig. 2 die Crimppresse CR mit ausgebauter Kassette KA und mit ausgebautem Oberwerkzeug OW zeigt. Ein Motor MO treibt ein Getriebe GE an. Am Getriebeausgang ist eine Exzentereinrichtung vorgesehen, die die Rotationsbewegung des Motors MO und Getriebes GE in eine auf einen Pressenschlitten 11 übertragbare lineare Auf-Abbewegung umwandelt, wobei der Pressenschlitten 11 mittels Führungen FÜ geführt ist.

Fig. 3 und Fig. 4 zeigen Einzelheiten des Oberwerkzeuges OW, welches die Verschleissteile wie Drahtcrimper 1, Isolationscrimper 2 und Messerstössel 3 umfasst. Je nach zu verarbeitendem Crimpkontakt können noch weitere Verschleissteile und Distanzplatten notwendig sein. Der Drahtcrimper 1 wird fest mit einem Halter 4 verschraubt, die übrigen Verschleissteile eingesetzt und das Oberwerkzeug OW mit einer Frontplatte 5 geschlossen. Ein Distanzstück 6 ist zum Einstellen der Isolationscrimphöhe austauschbar. Der Messerstössel 3 ist im Oberwerkzeug OW vertikal beweglich gelagert, wobei die Abmessungen eines Langloches 7 die Bewegung begrenzt.

Das Oberwerkzeug OW wird manuell in eine am unteren Ende des Pressenschlittens 11 angeordnete Werkzeugaufnahme 10 eingesetzt und mittels eines Riegels 12 an einem Zapfen 13 gehalten. Der mittels Druckfedern 12.1 nach oben gepresste Riegel wird bei einem Werkzeugwechsel mittels eines ausfahrbaren Kolbens 14 nach unten gedrückt. Dazu muss der Kolben 14 ausgefahren werden und der Pressenschlitten 11 eine Vertikalbewegung nach oben ausführen.

Über Auflageflächen 15 des Oberwerkzeuges werden die beim Crimpen auftretenden Kräfte an einen Kraftsensor 16 weitergegeben.

Fig. 6 zeigt das in die Werkzeugaufnahme eingesetzte Oberwerkzeug. Der Messerstössel 3 betätigt beim Crimpvorgang das Messer eines Unterwerkzeuges UW, mit welchem Messer ein Crimpkontakt 20 von einem Trägerstreifen 21 abgetrennt wird und der Trägerstreifen 21 zerkleinert wird. Die dabei auftretenden Kräfte fliessen nicht durch den Kraftsensor 16, da der Messerstössel 3 im Oberwerkzeug OW vertikal beweglich ist und direkt am Körper 22 des Pressenschlittens 11 aufliegt.

Die in Fig. 2 gezeigte, von der Rückseite der Crimppresse CR her einschiebbare Kassette KA umfasst eine Kontaktrolle 30, die den Vorrat an gegurteten Crimpkontakten 20 lagert. Ein Kontaktgurt KO umschlingt eine Spannrolle 32 und wird bogenförmig 90° gedreht auf das Unterwerkzeug UW geführt. Ein Papierstreifenaufwickler 34 wird über ein Zahnrad von einem in der Crimppresse CR platzierten Gegenrad angetrieben.

Beidseitig angeordnete und in vertikaler Richtung gefedert gelagerte Führungsleisten 33 dienen zum Einführen der Kassette KA in die Crimppresse CR beim Kassettenwechsel, wobei die Führungsleisten 33 in Führungen 33.1 der Crimppresse CR geführt werden. Dabei wird die Kassette KA mit einer Schnellwechsel-Steckverbindung 36 pneumatisch und elektrisch mit der Crimppresse CR verbunden.

Fig. 7, Fig. 8 und Fig. 9 zeigen Einzelheiten des Unterwerkzeuges UW bestehend aus einer vertikalen Messerführung 40, einem Messer 41 zum Abtrennen der Crimpkontakte 20 vom Trägerstreifen 21 und zum Zerkleinern des Trägerstreifens 21, einem Amboss 42 zum Herstellen einer Crimpverbindung und aus einer Kontaktauflage 43 zur Führung der Crimpkontakte 20. Der zerkleinerte Trägerstreifen 21 fällt in das Abfallrohr 44.

Der Vorschub der Crimpkontakte 20 wird durch eine Schwenkbewegung eines Vorschubfingers 45 ausgeführt. Dieser greift in Transportlöcher des Trägerstreifens 21 und ist als gefederte Klinke ausgebildet, die die Kontakte 20 nur bei der Schwenkbewegung nach oben vorschiebt. Die beiden Endpositionen der Schwenkbewegung können mit den Einstellschrauben 46.1, welche die Endlagen eines pneumatischen Vorschubantriebes 46 bestimmen, festgelegt werden. Die Umlenkung und Führung des Kontaktgurtes KO beim Vorschub wird durch die Führungsteile 47 erreicht. Diese Führungsteile 47 sind als ganzes in Kabelrichtung verstellbar, damit die Lage des Crimpkontaktes 20 auf dem Unterwerkzeug UW bzw. auf dem Amboss 42 genau bestimmt werden kann.

Die Crimpverbindung wird mittels des Oberwerkzeuges OW und des Unterwerkzeuges UW hergestellt, wobei das Oberwerkzeug OW mit einer linearen Bewegung den auf dem Unterwerkzeug UW auflegbaren Crimpkontakt 20 mit einem Leiterende LE vercrimpt. Einzelheiten dazu sind in Fig. 9 gezeigt. Der mit dem Trägerstreifen 21 verbundene Crimpkontakt 20 weist Laschen 20.1 für den Drahtcrimp und Laschen 20.2 für den Isolationscrimp auf, wobei die Laschen 20.1,20.2 mittels Drahtcrimper 1 bzw. mittels Isolationscrimper 2 plastisch deformiert werden und nach dem Crimpvorgang den Draht LD bzw. die Isolation LI fest umfassen. Das Messer 41 zum Abtrennen des Crimpkontaktes 20 vom Trägerstreifen 21 besteht aus einem Schlitten 41.1 mit Messerkante 41.2 und einem feststehenden Messerblock 41.3 mit Feder 41.4, wobei beim Crimpvorgang der Messerstössel 3 den Schlitten 41.1 entgegen der Federkraft der Feder 41.4 nach unten bewegt und den Crimpkontakt 20 mittels der Messerkante 41.2 und mittels einer Messerkante 42.1 des Amboss 42 abtrennt.

Fig. 10, Fig. 11 und Fig. 12 zeigen Einzelheiten der exakten Positionierung der Kassette KA in der Crimppresse CR. Eine V-förmige Auflagefläche 50 der Kassette KA und eine V-förmige Auflagefläche 53.1 eines Gehäuses 53 dienen der Führung der Kassette KA, wobei die V-Form der Auflageflächen 50,53.1 eine Fussfläche aufweisen kann. Eine Nase 51 mit Anschlag 52 dient der Positionierung der Kassette KA, wobei eine am Gehäuse 53 angeordnete Positioniermechanik 54 als aktives Positionierteil vorgesehen ist. Fig. 10 zeigt die Positioniermechanik 54 im für den Kassettenwechsel notwendigen, gelösten Zustand und Fig. 11 zeigt die Positioniermechanik 54 im aktivierten Zustand, wobei die Kassette KA positioniert und festgeklemmt ist.

Die Positioniermechanik 54 besteht aus einem Antrieb, beispielsweise ein Pneumatikzylinder 54.1, der mittels eines Pneumatikstössels 54.9 mit einem Führungsstück 54.2 verbunden ist. Am Führungsstück 54.2 ist eine Druckwippe 54.3 und eine Klemmwippe 54.4 gelenkig angeordnet. Das Führungsstück 54.2 und die Klemmwippe 54.4 sind je Seite in einer vertikalen Nut 53.2 einer Gehäuseseitenwand 53.3 geführt. Ausserdem ist die mittels einer Drehachse 54.5 am Führungsstück 54.2 gelagerte Klemmwippe 54.4 je Seite in einer horizontalen Nut 53.4 der Gehäuseseitenwand 53.3 geführt. Beim Anheben des Führungsstückes 54.2 wird ein Druckbolzen 54.6 der Klemmwippe 54.4 bogenförmig auf die Nase 51 geführt. Beim Anheben des Führungsstückes 54.2 wird auch die an einer Drehachse 54.7 gelagerte Druckwippe 54.3 nach oben bewegt, wobei die mittels einer Druckfeder 54.8 beaufschlagte Druckwippe 54.3 gegen den Anschlag 52 der Nase 51 presst. Mit der Bewegung der Druckwippe 54.3 und des Druckbolzens 54.6 wird die Kassette KA horizontal und vertikal positioniert.

## Patentansprüche

1. Crimppresse (CR) zur Herstellung einer Crimpverbindung mittels eines Oberwerkzeuges (OW) und eines Unterwerkzeuges (UW), wobei das Oberwerkzeug (OW) mit einer linearen Bewegung einen auf dem Unterwerkzeug (UW) auflegbaren Crimpkontakt (20) mit einem Leiterende vercrimpt,
**dadurch gekennzeichnet,**
**dass** eine in die Crimppresse (CR) einschiebbare Kassette (KA) bestehend aus dem Unterwerkzeug (UW) mit Kontaktvorschub (45,46) und einem Vorrat (KO) an Crimpkontakten (20) vorgesehen ist.

2. Crimppresse (CR) nach Anspruch 1,
**dadurch gekennzeichnet,**
**dass** die Kassette (KA) von der Rückseite der Crimppresse (CR) her einschiebbar ist zur Positionierung Führungen (33) und Auflageflächen (50,53.1) aufweist, wobei eine Positioniermechanik (54) die Kassette (KA) horizontal und vertikal positioniert.

3. Crimppresse (CR) nach Anspruch 2,
**dadurch gekennzeichnet,**
**dass** die Positioniermechanik (54) einen Antrieb (54.1) aufweist, der mit einem Führungsstück (54.2) verbunden ist, wobei am Führungsstück (54.2) eine Druckwippe (54.3) und eine Klemmwippe (54.4) gelenkig angeordnet sind, wobei diese die Kassette (KA) horizontal und vertikal positionieren.

4. Crimppresse (CR) nach einem der Ansprüche 1 bis 3,
**dadurch gekennzeichnet,**
**dass** das Unterwerkzeug (UW) eine vertikale Messerführung (40), ein Messer (41) zum Abtrennen der Crimpkontakte (20) von einem Trägerstreifen (21) und zum Zerkleinern des Trägerstreifens (21) und einen Amboss (42) zum Herstellen der Crimpverbindung aufweist.

5. Crimppresse (CR) nach Anspruch 4,
**dadurch gekennzeichnet,**
**dass** das Messer (41) zum Abtrennen des Crimpkontaktes (20) vom Trägerstreifen (21) einen Schlitten (41.1) mit Messerkante (41.2) und einen feststehenden Messerblock (41.3) mit Feder (41.4) aufweist, wobei der Crimpkontakt (20) mittels der Messerkante (41.2) und mittels einer Messerkante (42.1) des Amboss (42) abtrennbar ist.

6. Crimppresse (CR) nach einem der vorhergehenden Ansprüche, **dadurch gekennzeichnet,**
**dass** der Kontaktvorschub (45,46) einen eine Schwenkbewegung ausführenden Vorschubfinger (45) aufweist, der in Transportlöcher des Trägerstreifens (21) eingreift und der mittels eines Vorschubantriebes (46) bewegbar ist.

## Claims

1. Crimping press (CR) for producing a crimped connection by means of an upper tool (OW) and a lower tool (UW), in which the upper tool (OW) by means of a linear motion crimps onto an end of a conductor a crimp contact (20) which can be laid on the lower tool (UW), **characterized in that** a cassette (KA) is provided which can be inserted into the crimping press (CR) and which comprises the lower tool (UW) with contact advancer (45, 46) and a supply (KO) of crimp contacts (20).

2. Crimping press (CR) according to Claim 1, **characterized in that** the cassette (KA) can be inserted from the rear of the crimping press (CR) and for the purpose of positioning has guides (33) and supporting surfaces (50, 53.1), a positioning mechanism (54) positioning the cassette (KA) horizontally and vertically.

3. Crimping press (CR) according to Claim 2, **characterized in that** the positioning mechanism (54) has a drive (54.1) which is connected to a guide (54.2), there being held in swiveling manner on the guide (54.2) a pusher (54.3) and a locking lever (54.4) which position the cassette (KA) horizontally and vertically.

4. Crimping press (CR) according to one of claims 1 to 3, **characterized in that** the lower tool (UW) has a vertical cutter guide (40), a cutter (41) for separating the crimp-contacts (20) from a carrier belt (21) and for shredding the carrier belt (21), and an anvil (42) for producing the crimp-connection.

5. Crimping press (CR) according to Claim 4, **characterized in that** the cutter (41) for separating the crimp-contact (20) from the carrier strip (21) has a slider (41.1) with cutting edge (41.2) and a fixed cutting block (41.3) with spring (41.4), the crimping contact (20) being separable by means of a cutting edge (41.2) and by means of a cutting edge (42.1) of the anvil (42).

6. Crimping press (CR) according to one of the foregoing claims, **characterized in that** the contact advancer (45, 46) has an advancing finger (45) which executes a swiveling movement and which engages in transporting holes of the carrier belt (21) and which can be moved by means of an advancing drive (46).

## Revendications

1. Presse de sertissage (CR) pour réaliser une connexion sertie à l'aide d'un outil supérieur (OW) et d'un outil inférieur (UW), l'outil supérieur (OW) reliant par sertissage à une extrémité de conducteur, avec un mouvement linéaire, un contact de sertissage (20) apte à être posé sur l'outil inférieur (UW),
**caractérisée en ce qu'**il est prévu une cassette (KA) apte à être glissée dans la presse de sertissage (CR) et composée de l'outil inférieur (UW) pourvu d'un dispositif d'amenée de contacts (45, 46), et d'une réserve (KO) de contacts de sertissage (20).

2. Presse de sertissage (CR) selon la revendication 1, **caractérisée en ce que** la cassette (KA) est apte à être glissée par l'arrière de la presse (CR) et comporte, pour son positionnement, des guides (33) et des surfaces d'appui (50, 53.1), un mécanisme de positionnement (54) positionnant la cassette (KA) à l'horizontale et à la verticale.

3. Presse de sertissage (CR) selon la revendication 2, **caractérisée en ce que** le mécanisme de positionnement (54) comporte un entraînement (54.1) qui est relié à une pièce de guidage (54.2), étant précisé qu'une bascule de pression (54.3) et une bascule de serrage (54.4) sont disposées de manière articulée sur la pièce de guidage (54.2), et que ces bascules positionnent la cassette (KA) à l'horizontale et à la verticale.

4. Presse de sertissage (CR) selon l'une des revendications 1 à 3, **caractérisée en ce que** l'outil inférieur (UW) comporte un guide-lame vertical (40), une lame (41) pour séparer les contacts de sertissage (20) d'une bande porteuse (21) et pour broyer celle-ci, et une matrice de sertissage (42) pour réaliser la connexion sertie.

5. Presse de sertissage (CR) selon la revendication 4, **caractérisée en ce que** la lame (41) destinée à séparer le contact de sertissage (20) de la bande de support (21) comporte un chariot (41.1) avec une arête de lame (41.2), et un bloc de lame fixe (41.3) avec un ressort (41.4), étant précisé que le contact de sertissage (20) est apte à être séparé à l'aide de l'arête de lame (41.2) et à l'aide d'une arête de lame (42.1) de la matrice (42).

6. Presse de sertissage (CR) selon l'une des revendications précédentes, **caractérisée en ce que** le dispositif d'amenée de contacts (45, 46) comporte un doigt d'avance (45) qui décrit un mouvement pivotant, qui pénètre dans des trous de transport de la bande de support (21) et qui est apte à être déplacé à l'aide d'un entraînement d'avance (46).
